# FASCICULE DE BREVET EUROPEEN

(11) **EP 2 638 437 B1**
(45) Date de publication et mention de la délivrance du brevet: **26.08.2015**
(21) Numéro de dépôt: 11769865.4
(22) Date de dépôt: 12.10.2011
(51) Int. Cl.: G04B 31/00, G04B 31/02

(54) **ANTICHOC MAGNÉTIQUE OU/ET ÉLECTROSTATIQUE**
MAGNETISCHER UND/ODER ELEKTROSTATISCHER STOSSDÄMPFER
MAGNETIC AND/OR ELECTROSTATIC SHOCK ABSORBER

(30) Priorité: 09.11.2010 EP 10190511
(43) Date de publication de la demande: 18.09.2013
(73) Titulaire: Montres Breguet S.A., 1344 L'Abbaye (CH)
(72) Inventeur: MARÉCHAL, Sylvain, F-39220 Bois-d'Amont (FR); SARCHI, Davide, CH-1020 Renens (CH)
(74) Mandataire: Giraud, Eric
(86) Numéro de dépôt international: PCT/EP2011/067817
(87) Numéro de publication internationale: WO 2012/062523

(56) Documents cités:
- CH-A- 351 472
- DE-A1- 19 854 063
- DE-B- 1 211 460
- DE-B- 1 220 224
- FR-A- 1 098 890
- FR-A- 1 314 364
- FR-A- 1 339 728

## Description

### Domaine de l'invention

L'invention concerne un pivot magnétique ou/et électrostatique comportant un composant horloger, ledit composant horloger étant en matériau au moins partiellement perméable magnétiquement ou respectivement au moins partiellement magnétique, ou/et en matériau au moins partiellement conducteur ou respectivement au moins partiellement électrisé, ledit composant comportant une première extrémité et une deuxième extrémité, et étant en matériau au moins partiellement perméable magnétiquement ou au moins partiellement magnétique à ladite première extrémité et à ladite deuxième extrémité, ou respectivement au moins partiellement conducteur ou au moins partiellement électrisé à ladite première extrémité et à ladite deuxième extrémité, ledit pivot comportant, pour la protection dudit composant, un dispositif antichoc lequel comporte une chambre dans laquelle ledit composant est monté en pivot entre ladite première extrémité et ladite deuxième extrémité.

L'invention concerne encore un mouvement d'horlogerie comportant au moins un tel pivot magnétique ou/et électrostatique.

L'invention concerne encore une pièce d'horlogerie comportant au moins un tel mouvement d'horlogerie, ou/et au moins un tel pivot magnétique ou/et électrostatique.

L'invention concerne le domaine de la micro-mécanique et en particulier de l'horlogerie, auquel elle est particulièrement bien adaptée.

### Arrière-plan de l'invention

La technique horlogère utilise des solutions traditionnelles pour garantir les fonctions d'antichoc des composants horlogers, tels qu'un balancier. Ces solutions se basent sur la réponse élastique de pièces ayant fonction d'antichoc et sur le frottement mécanique entre les antichocs et le composant à protéger. Les antichocs traditionnels sont caractérisés notamment par une accélération de seuil au dessous de laquelle l'antichoc n'est pas déformé et par une fonction de recentrage radiale du composant après le choc qui est relativement imprécise.

Les problèmes à résoudre sont alors les suivants :
- garantir, après le choc, un recentrage radial exact.
- réaliser une solution antichoc indépendante des frottements mécaniques, qui ont le désavantage de réduire le rendement/facteur de qualité des composants, lors d'un fonctionnement normal, c'est-à-dire en absence de chocs.

On connaît un document DE 12 11 460 B au nom de SIEMENS AG, qui décrit un mobile constitué par une tige solidaire d'un aimant tubulaire intérieur inséré dans un aimant tubulaire extérieur. Ce dernier est mobile, dans une cartouche coaxiale aux deux aimants, à l'encontre d'une face d'appui en butée à une extrémité, et à l'encontre d'un ressort maintenu par un bouchon à l'autre extrémité. Ce mobile est encore guidé axialement sur une broche solidaire de ce bouchon. A chaque extrémité axiale, ce mobile comporte une douille de protection du noyau fragile en céramique constitué par l'aimant intérieur. Les moyens de guidage en pivotement sont constitués par la coopération des deux aimants tubulaires, intérieur et extérieur. Toutefois, le maintien du mobile sur la première masse polaire ne correspond pas à un appui, puisqu'il y a solidarité entre ce mobile et l'aimant tubulaire intérieur, par l'intermédiaire d'un flasque et d'une de ces deux douilles. De ce fait, le mobile de ce brevet n'est pas libre par rapport à la première masse polaire constituée par l'aimant intérieur, mais seulement par rapport à la deuxième masse polaire constituée par l'aimant extérieur.

On connaît encore un document DE 198 54 063 A1 au nom de JAGMANN VLADIMIR, qui décrit un mobile en matériau magnétisable maintenu par lévitation entre deux masses polaires magnétiques générant un champ magnétique de direction perpendiculaire à l'attraction de la pesanteur.

### Résumé de l'invention

L'invention propose, pour pallier les limites de l'art antérieur, une configuration de protection d'un composant, et notamment d'un composant horloger, monté en pivot entre des moyens de maintien avec ou sans contact.

La caractéristique essentielle est la mobilité de ces moyens de maintien, dont la position de fonctionnement normale est une position d'équilibre stable, ces moyens de maintien sont mobiles, par rapport à une structure, sous l'effet d'une forte accélération créée par un choc, afin de préserver l'intégrité du composant et de son environnement.

A cet effet, l'invention concerne un pivot magnétique ou/et électrostatique selon la revendication 1.

Selon une caractéristique de l'invention, ce dispositif antichoc comporte des moyens d'amortissement du mouvement d'au moins une ou de chacune desdites masses polaires, ou/et des moyens de rappel élastique d'au moins une ou de chacune desdites masses polaires, lesdits moyens d'amortissement ou/et lesdits moyens de rappel élastique étant agencés pour absorber l'énergie communiquée aux dites masses polaires lors d'un choc, et pour ramener après ce dit choc d'au moins une ou chacune desdites masses polaires dans une position d'équilibre stable qu'elle occupait préalablement audit choc.

L'invention concerne encore un mouvement d'horlogerie comportant au moins au moins un tel pivot magnétique ou/et électrostatique.

L'invention concerne encore une pièce d'horlogerie comportant au moins un tel mouvement d'horlogerie, ou/et au moins un tel pivot magnétique ou/et électrostatique.

### Description sommaire des dessins

D'autres caractéristiques et avantages de l'invention apparaîtront à la lecture de la description qui va suivre, en référence aux dessins annexés, où :
- la figure 1 représente, de façon schématisée, et en coupe longitudinale selon un axe de pivotement, un premier mode d'un dispositif selon l'invention, appliqué à la protection d'un composant de pièce d'horlogerie ;
- la figure 2 représente, de façon schématisée, et en perspective, une pièce d'horlogerie comportant un mouvement incorporant un dispositif selon l'invention ;
- la figure 3 représente, de façon schématisée, le principe de fonctionnement d'un dispositif selon un autre mode de l'invention ;
- la figure 4 représente, de façon schématisée, et en coupe longitudinale selon un axe de pivotement, une variante de réalisation selon le premier mode d'un dispositif selon l'invention, munie d'un dispositif amortisseur ;
- la figure 5 représente, de façon schématisée, partielle et en perspective, un élément de l'amortisseur de la figure 4.

### Description détaillée des modes de réalisation préférés

Ainsi, l'invention concerne un dispositif antichoc 10 pour la protection d'un composant horloger 1 monté en pivot entre une première extrémité 2 et une deuxième extrémité 3.

Ce dispositif antichoc 10 comporte, de part et d'autre de ces première 2 et deuxième 3 extrémités, d'une part des moyens de guidage en pivotement ou des moyens d'attraction de la première extrémité 2 maintenue en appui sur une première masse polaire 4 distincte du composant 1, et d'autre part, au voisinage d'une deuxième masse polaire 6 distincte du composant 1, des moyens de guidage en pivotement de la deuxième extrémité 2 ou des moyens d'attraction de cette deuxième extrémité 2 vers la deuxième masse polaire 6.

Le composant 1 est, au moins au voisinage de sa première extrémité 2 et de sa deuxième extrémité 3, de préférence réalisé dans un matériau magnétiquement perméable ou/et conducteur. Dans une réalisation particulière de l'invention, ce matériau est, encore, aimanté ou/et électrisé.

Le composant 1 est mobile dans une chambre 1A. On entend ici par masse polaire une masse, qui, au moins au voisinage de la chambre 1A, est réalisée dans un matériau magnétiquement perméable ou/et conducteur, ou, dans une réalisation particulière et préférée de l'invention, dans un matériau aimanté ou/et électrisé. Cette masse polaire 4 ou 6 ne fait pas partie du composant 1, et est, ainsi, située en périphérie ou à proximité de la chambre 1A :
- dans un premier mode de réalisation, par exemple tel que visible sur les figures 1 et 4, la masse polaire est séparée de la chambre 1A par une entretoise laquelle comporte une surface d'appui ou de butée pour le composant 1. Sur la figure 1, une première masse polaire 4 est ainsi séparée du composant 1 par une entretoise 18, laquelle comporte une telle première surface d'appui 5, et une deuxième masse polaire 6 est séparée du composant 1 par une entretoise 19 qui comporte une telle deuxième surface de butée 7. Dans une telle variante, les masses polaires, quoique sans contact direct avec le composant 1, interagissent avec lui dans, selon le cas, une attraction ou une répulsion magnétique ou/et électrostatique: ou bien une extrémité axiale selon la direction axiale D du composant 1 est aimantée ou électrisée, et coopère avec la masse polaire la plus proche, qui est magnétiquement perméable ou conductrice sous l'action d'une force magnétique ou électrostatique, ou bien c'est l'inverse, une extrémité axiale selon la direction axiale D du composant 1 est magnétiquement perméable ou conductrice, et coopère avec la masse polaire la plus proche, qui est aimantée ou électrisée ;
- dans un autre mode de réalisation, tel que visible sur la figure 3, une telle masse polaire peut comporter une surface constituant une des surfaces latérales de la chambre 1A, au voisinage de laquelle ou bien en contact avec laquelle est susceptible de venir la première 2 ou la deuxième 3 extrémité du composant 1. De préférence, quand le composant 1 est un mobile pivotant autour d'un axe de pivotement D, cette surface de la masse polaire est située dans le prolongement de cet axe D. L'interaction magnétique ou/et électrostatique se fait comme dans le cas précédent, mais sans les entretoises : le composant 1 est alors en contact direct avec une des masses polaires ;
- d'autres modes concernent des réalisations différentes à chaque extrémité du composant 1 : contact direct d'un côté, force d'attraction ou de répulsion indirecte de l'autre.

La première masse polaire 4 et la deuxième masse polaire 6 sont distinctes du composant 1, et sont chacune située en périphérie ou à proximité de la chambre 1A, et sont chacune en matériau au moins partiellement magnétique ou respectivement au moins partiellement perméable magnétiquement, ou/et en matériau au moins partiellement électrisé ou respectivement au moins partiellement conducteur. Le composant 1 est monté libre dans la chambre 1A entre les masses polaires 4 et 6 et de façon à prendre appui sur une surface d'appui à proximité de l'une seule de ces masses polaires 4, 6.

Selon une caractéristique particulière de l'invention, les moyens de guidage en pivotement ou les moyens d'attraction de la première extrémité 2 d'une part, et les moyens de guidage en pivotement ou les moyens d'attraction de la deuxième extrémité 3 d'autre part, sont mobiles le long d'une direction axiale D entre des butées.

Dans la forme préférée de l'invention, ce dispositif antichoc 10 comporte, de part et d'autre des première 2 et deuxième 3 extrémités, d'une part des moyens d'attraction de la première extrémité 2 pour le maintien de cette première extrémité 2 en appui sur une première masse polaire 4, et d'autre part, au voisinage d'une deuxième masse polaire 6, des moyens d'attraction de cette deuxième extrémité 3 vers la deuxième masse polaire 6, et les moyens d'attraction de la première extrémité 2 d'une part, et les moyens d'attraction de ladite deuxième extrémité 3 d'autre part, sont mobiles le long d'une direction axiale D entre des butées.

Cette direction axiale D est illustrée sur les figures dans un cas particulier où elle est linéaire. Elle peut également être curviligne.

De façon avantageuse, ce dispositif antichoc 10 comporte de préférence des moyens d'amortissement du mouvement d'au moins une ou de chacune des masses polaires 4, 6 ou/et des moyens de rappel élastique d'au moins une ou de chacune des masses polaires 4, 6. Ces moyens d'amortissement ou/et ces moyens de rappel élastique sont agencés pour absorber l'énergie communiquée aux masses polaires 4, 6 lors d'un choc, et pour ramener après ce même choc au moins une ou chacune des masses polaires 4, 6 dans une position d'équilibre stable qu'elle occupait préalablement à ce choc.

Dans un mode de réalisation particulier, tel que visible sur la figure 1, le dispositif antichoc 10 est agencé de façon à ce que au moins la première masse 4 ou la deuxième masse 6 comporte des moyens de guidage 14, 16 agencés pour coopérer, sous une forte accélération imprimée au composant 1 lors d'un choc, en glissement le long de la direction axiale D, avec des moyens de guidage complémentaire fixes 15, 17 que comportent des éléments de structure 12, 13, du dispositif 10. De préférence, la première masse 4 et la deuxième masse 6 comportent respectivement ces moyens de guidage 14, 16.

Dans un mode de réalisation particulier, le dispositif antichoc 10 comporte de tels moyens d'amortissement, qui sont de type frottement visqueux.

Dans un mode de réalisation particulier, le dispositif antichoc 10 comporte de tels moyens d'amortissement, qui comportent un fluide compressible entre la masse polaire 4, 6 concernée et une butée 42, 44 qui limite sa course à l'opposé du composant 1.

De façon particulière propre à l'invention, tel que visible sur la figure 1, la première masse polaire 4 et la deuxième masse polaire 6 sont chacune mobile dans une chambre entre deux butées, respectivement 41 et 42, 43 et 44.

De façon préférée et avantageuse, le dispositif antichoc 10 comporte des moyens d'amortissement du mouvement de chacune des masses polaires 4, 6 dans leur chambre respective.

Dans un mode de réalisation particulier, tel que visible sur la figure 1, le dispositif antichoc 10 comporte de tels moyens d'amortissement, comportant un amortisseur déformable à mémoire de forme 23, 24 agencé pour dissiper l'énergie cinétique d'un choc, et pour revenir lentement à sa forme initiale après un choc.

De façon préférée, cet amortisseur déformable à mémoire de forme 23, 24 est en néoprène.

Dans une réalisation particulière, le dispositif antichoc 1 peut comporter à la fois des moyens d'amortissement, et des moyens de rappel élastique, qui se différencient par leur constante de temps, le retour à la position d'équilibre stable étant plus lent avec les moyens d'amortissement qu'avec les moyens de rappel élastique.

Dans un mode de réalisation préféré et tel que visible sur les figures, la direction axiale D est linéaire.

Dans une application préférée, le composant 1 est en matériau au moins partiellement perméable magnétiquement ou au moins partiellement magnétique à une première extrémité 2 et à une deuxième extrémité 3.

Selon l'invention, le dispositif antichoc 10 comporte alors, de part et d'autre des première 2 et deuxième 3 extrémités, à une distance d'entrefer supérieure, de la valeur d'un jeu fonctionnel déterminé J, à l'entraxe entre la première extrémité 2 et la deuxième extrémité 3, une première surface 5 d'une première masse polaire 4 et une deuxième surface 7 d'une deuxième masse polaire 6.

Ces masses polaires 4, 6 sont agencées pour, ou bien être attirée chacune par un champ magnétique émis par une des première extrémité 2 ou deuxième extrémité 3 du composant 1, ou bien pour générer chacune un champ magnétique attirant une des première extrémité 2 ou deuxième extrémité 3 du composant 1, ces champs magnétiques étant d'intensité différente au niveau de la première extrémité 2 et de la deuxième extrémité 3, de façon à ce que les forces d'attraction magnétiques s'exerçant sur le composant 1 à ses deux extrémités 2 , 3 soient d'intensité différente, de façon à attirer le composant 1 par une de ses deux extrémités 2, 3, en contact direct ou indirect sur une seule des surfaces 5 , 7 des masses polaires 4 , 6.

De préférence, la première masse polaire 4 et la deuxième masse polaire 6 sont chacune en matériau magnétique, ou perméable magnétiquement, et sont magnétiques si le composant 1 ne l'est pas. La première masse polaire 4 et la deuxième masse polaire 6, de préférence définissent ensemble une direction axiale D, sur laquelle est aligné un axe longitudinal du composant 1 joignant les première extrémité 2 et deuxième extrémité 3 de ce dernier, lorsque le composant 1 est inséré entre les première masse polaire 4 et deuxième masse polaire 6

Le dispositif est calculé de façon à ce que la distance d'entrefer entre la première surface 5 et la deuxième surface 7 soit dimensionnée de façon à assurer le jeu fonctionnel déterminé J sur toute la plage de températures d'utilisation du dispositif antichoc 10 et du composant 1.

Le principe d'une telle construction d'antichoc magnétique pour un composant 1, qui est représenté, dans une application préférée mais non limitative, sous la forme d'un axe de balancier, est montré en figure 3. L'axe du composant 1, qui est en matériau perméable magnétiquement, typiquement ferromagnétique doux, ou en matériau magnétique, est placé entre deux masses polaires 4 et 6. Cet axe peut aussi consister en deux demi-axes en un tel matériau, chacun à une extrémité 2, 3, du composant 1. Ces masses polaires 4 et 6 sont magnétisées si le composant 1 ne l'est pas, elles peuvent être perméables magnétiquement ou magnétisées quand le composant 1 est magnétisé.

Ces masses polaires 4, 6, peuvent notamment être constituées de micro-aimants, dont les polarités concordent, et qui définissent le pivotement de l'axe du composant 1. L'appui de cet axe est garanti, ou bien par deux pierres interposées entre l'axe et les masses polaires ou aimants, ou bien par un traitement de durcissement de la surface des masses polaires ou aimants.

Les deux masses polaires 4 et 6 sont, selon l'invention, mobiles chacune dans une chambre limitée par des butées, respectivement 41, 42 d'une part, et 43, 44 d'autre part. Leur mouvement se fait selon un jeu axial, respectivement h₁ et h₂.

La distance minimale entre les masses polaires 4 et 6 est fixée par les butées 41 et 43 les plus proches du composant, tandis que la distance maximale est fixée par les butées 42, 44, les plus éloignées du composant 1, ici constituées par le fond des encaves.

Les deux masses polaires 4 et 6, et le composant 1, sont agencés de façon à ce que les forces et couples magnétiques s'exerçant sur le composant soient des forces d'attraction, tendant à attirer le composant 1 vers des surfaces de contact 5 et 7 que comportent, soit les masses polaires 4 et 6, soit des entretoises 18, 19, interposées entre ces masses polaires et le composant 1.

La position normale des masses polaires est celle représentée sur les figures 1 et 3, dans une position où on organise les champs magnétiques autour du composant 1 avec un déséquilibre, de façon à ce que celui-ci vienne en contact avec une seule des surfaces 5 ou 7, soit la surface 5 sur les figures, et reste à une distance J correspondant à un jeu fonctionnel prédéterminé de l'autre de ces surfaces:

La mobilité des masses polaires 4 et 6 est de préférence entravée par des moyens d'amortissement, ou encore des moyens de rappel élastique. Les moyens d'amortissement, préférés, peuvent prendre différentes formes: dans le cas de la figure 1, des moyens de frottement visqueux des masses polaires 4 et 6 dans des chambres dans lesquelles elles sont mobiles, ce frottement visqueux pouvant être complété par la présence d'un fluide compressible entre les masses polaires 4, 6, et leurs butées 42, 44, les plus éloignées du composant 1.

Ou bien, tel que visible sur la figure 1, dans un mode de réalisation préféré, les moyens d'amortissement comportent des amortisseurs 23, 24, agencés pour encaisser un choc en autorisant une mobilité axiale, selon la direction z de la figure 1, ou la direction axiale de pivotement D de la figure 3, de l'une ou l'autre masse polaire 4 ou 6, et pour ramener lentement celles-ci dans leur position antérieure au choc. De ce fait, des moyens de rappel élastique, tels des ressorts, sont aussi envisageables, toutefois leur raideur doit être calculée afin d'éviter un retour trop raide, et un effet de choc inverse sur le composant 1, qui n'est pas souhaité.

Dans une réalisation préférée pour l'horlogerie, notamment pour amortir un axe de balancier tel que visible sur la figure 3, ces amortisseurs 23 et 24 sont réalisés en néoprène, ou en silicone, ou comportent une au moins une partie en néoprène, ou en silicone, en raison des caractéristiques de retour lent en forme de ces matériaux à mémoire de forme.

De tels amortisseurs, placés sur les parois internes de chambres de guidage des masses polaires 4 et 6 et à l'intérieur des butées, sont ainsi utilisés pour dissiper l'énergie cinétique du choc et éviter que les masses polaires ou aimants entrent en collision avec les parois ou leurs butées arrière 42, 44 lors du choc, ou avec les butées 41, 43, les plus proches du composant 1, après le choc.

Les amortisseurs peuvent aussi être construits de façon à constituer eux-mêmes les butées extrêmes, comme dans le cas de la figure 3 où ils sont fixés aux extrémités de moyens de guidage complémentaires 15 et 17, ici des alésages, coopérant avec des moyens de guidage 14 et 16 que comportent, ici sous forme de portées cylindriques, les masses polaires 4 et 6.

L'utilisation des amortisseurs n'est toutefois pas nécessaire, si le jeu axial et l'énergie des aimants sont suffisamment grands, et si les aimants sont soumis à un frottement visqueux à l'intérieur de l'encave qui garantit la dissipation de l'énergie.

Des antichoc radiaux traditionnels 32 et 33, visibles sur la figure 3, sont avantageusement placés le long de l'axe, autour de portées 34, 35, du composant 1, pour éviter que, lors d'un choc, l'axe du composant 1 puisse sortir de la région où le champ magnétique est plus fort. Ces antichocs radiaux 32 et 33 n'ont pas de contact avec le composant 1, dans la marche normale de celui-ci.

La taille et l'énergie des aimants utilisés, soit dans les masses polaires 4 et 6, soit dans le composant 1, soit dans les masses polaires 4 et 6 et le composant 1, ainsi que le profil de l'axe du composant 1 sont optimisés pour produire une force d'attraction magnétique nette vers une des deux masses polaires.

On décrit ici plus particulièrement le cas préféré où les masses polaires 4 et 6 sont magnétiques, elles seront aussi appelées « aimants ».

La valeur de la force magnétique est proportionnelle à l'aimantation Mₐₓₑ(r,z) et au gradient du champ magnétique H produit par les deux aimants : ${\vec{F}}_{m} = {μ}_{0} ⁢ {\int }_{{V}_{axe}} ⁢ d ⁢ \vec{r} ⁢ {\vec{M}}_{axe} ⋅ \vec{∇} ⁢ H$

L'intégration est faite sur le volume de l'axe Vₐₓₑ. Pour toutes positions de la pièce d'horlogerie, ci-après appelée « montre », l'axe appuie donc sur le même aimant. L'axe est aussi soumis au couple magnétique Cₘ : ${\vec{C}}_{m} = - {μ}_{0} \int d ⁢ \vec{r} ⁢ {\vec{M}}_{axe} \times \vec{H}$

Il est nul seulement si l'axe est orienté comme les lignes de champ, donc dans la direction z. Si l'orientation de l'axe s'écarte de la direction z, le couple de rappel Cₘ réoriente l'axe dans la direction correcte.

La figure 1 illustre ainsi une réalisation de balancier magnétique à symétrie axiale: l'axe de balancier 1, en matériaux magnétisable doux, ou magnétique, se trouve entre deux aimants permanents 4 et 6 dont la polarisation magnétique est dirigée selon la même direction correspondant à la direction z de la figure 3, ici sous la référence de direction axiale D correspondant à un axe de pivotement du composant 1. L'appui de l'axe de balancier peut être garanti ou par deux pierres 18, 19, interposées entre les aimants et l'axe de balancier, ou par un traitement de surface des aimants.

L'interaction magnétique entre axe et aimants résulte dans une attraction nette vers l'aimant 4 supérieure à la gravité.

Les aimants ont un jeu axial h₁ et h₂ respectivement, déterminé par les butées 41, 42 et 43, 44. Le jeu axial permet la dissipation de l'énergie du choc à travers le mouvement des aimants. Les amortisseurs radiaux 32 et 33 ont la fonction d'éviter que l'axe sorte de la région d'influence magnétique, et n'ont pas de contact avec le composant 1 pendant la marche normale de celui-ci. Cette propriété est valable pour toutes les positions de la montre, donc aussi en position verticale.

L'optimisation des caractéristiques géométriques des pièces permet deux résultats:
- la force d'attraction nette entre l'axe 1 et l'aimant 4 est supérieure à la force de gravité et à la force maximale appliquée, par le dispositif mécanique avec lequel il coopère, sur le composant 1, tel que visible sur la figure 3;
- la force d'attraction magnétique entre les deux aimants 4 et 6 est suffisamment grande pour emmener toujours les aimants dans la position de distance minimale après le choc, c'est-à-dire les deux aimants en contact avec les butées.

Ces deux propriétés garantissent que la configuration montrée est d'équilibre stable en absence de chocs et que cette position d'équilibre stable est réobtenue après un choc.

Lors d'un choc radial, l'axe est maintenu dans la région d'influence du champ magnétique par les antichocs 32 et 33: après le choc, le recentrage est garanti par l'interaction magnétique qui ramène l'axe exactement au centre des aimants en l'alignant parfaitement dans la direction z.

Lors d'un choc axial deux situations sont possibles :
- le système subit une accélération a = n g dans la direction z > 0 : dans ce cas, l'aimant 4 et l'axe, qui sont soumis à la même accélération, se déplacent solidairement, en gardant le contact grâce à l'attraction magnétique, tandis que l'aimant 6 est bloqué par sa butée 43. L'énergie cinétique du choc est dissipée par le frottement de l'aimant contre les parois latérales de l'encave et/ou l'amortisseur placé sur la butée 44. Après le choc, l'attraction magnétique emmène l'aimant 4 et l'axe 1 dans leur position d'équilibre. Le frottement et/ou l'amortisseur à l'intérieur de la butée ont la fonction d'empêcher une collision trop énergétique de l'aimant 4 contre la butée, collision qui pourrait impliquer la perte de contact de l'axe de l'aimant 4 et un choc énergétique de l'axe contre l'aimant 4. Une fois que les aimants sont retournés en contact contre les butées, l'axe est ramené exactement à sa position d'équilibre ;
- ou le système subit une accélération a = n g dans la direction z < 0 : dans ce cas, l'aimant 6 et l'axe 1 se déplacent, tandis que l'aimant 4 est bloqué par sa butée 41. L'axe 1 perd le contact avec la masse polaire 4 mais il entre rapidement en contact avec la masse polaire 6. Le choc entre l'axe et l'aimant 4 est toutefois très peu énergétique même pour une grande accélération du type a = 3500 g, parce que la distance initiale est très petite, environ 0.02 mm. En analogie avec le cas précédent, l'énergie du choc est dissipée par le mouvement de l'aimant 6, grâce au frottement et/ou à l'amortisseur 24 ou dans la chambre de mobilité de la masse polaire 6. Après le choc, l'aimant 6, toujours en contact avec l'axe, est ramené contre la butée. Dans cette condition, l'axe est soumis à une force d'attraction nette vers l'aimant 4, et donc il est ramené en contact avec celui-ci.

Puisque les mécanismes dissipatifs agissent sur le mouvement des aimants et non sur l'axe, la dissipation due au frottement du pivot du balancier est presque nulle lors du fonctionnement normal. Le facteur de qualité du régulateur est donc indépendant de la fonction d'antichoc et peut être beaucoup plus élevé que pour un système mécanique traditionnel.

Dans une configuration alternative, l'axe du composant peut être lui-même un aimant permanent, maximisant ainsi les forces et couples magnétiques.

Les avantages découlant des caractéristiques de l'invention sont substantiels :
- le recentrage radial de l'axe est toujours garanti exact après le choc ;
- la position d'équilibre axial, et de fonctionnement idéal, est toujours rattrapée après le choc ;
- la résistance aux chocs est supérieure à celle des antichocs traditionnels ;
- les frottements et la dissipation d'énergie sont minimisés ;
- le nombre de composants est limité comparé à d'autres solutions ;
- le système peut être intégré à d'autres éléments magnétiques. A cet effet il comporte avantageusement des moyens de blindage 20 visibles sur la figure 1.

Le jeu fonctionnel J déterminé est strictement positif. De préférence, le jeu fonctionnel J déterminé est supérieur ou égal à 0,020 mm.

Le choix de la perméabilité magnétique du matériau du composant 1, et la détermination de l'aimantation, selon le cas, de la première masse 4 et de la deuxième masse 6 d'une part, ou/et du composant 1 d'autre part, sont de préférence effectués de façon à ce que les champs magnétiques attirant les première extrémité 2 et deuxième extrémité 3 exercent chacun sur le composant 1 des forces d'attraction supérieures à dix fois la force d'attraction de la pesanteur sur le composant 1.

De façon préférée, la densité de champ magnétique au voisinage de la première surface 5 et de la deuxième surface 7 est supérieure ou égale à 100000 A / m.

Le dispositif antichoc 10 comporte encore, avantageusement, des moyens de blindage 20 agencés pour interdire l'action de tout champ magnétique à composante radiale par rapport à la direction axiale D, au voisinage des première 5 et deuxième 7 surfaces de contact.

Dans le mode de réalisation de la figure 1, ces moyens de blindage 20 comportent au moins une partie tubulaire 21, 22 axée sur la direction axiale D et entourant la première masse 4 et la deuxième masse 6, et au moins la deuxième extrémité 3 du composant 1.

Dans une réalisation particulière, au moins la première surface 5 comporte un revêtement dur ou est constituée par une surface dure d'une entretoise 18 interposée entre la première masse 4 et le composant 1. De façon similaire, une entretoise 19 peut être interposée entre la deuxième masse 6 et le composant 1.

Dans une variante particulière, le dispositif antichoc 10 comporte des moyens de bouclage de champ magnétique entre la première masse 4 et la deuxième masse 6.

Dans un autre mode de réalisation, l'attraction entre les masses polaires 4, 6, et le composant 1 est de nature électrostatique. La notion de permittivité relative ou constante diélectrique se substitue alors à la notion de perméabilité magnétique, et la notion de champ électrostatique se substitue à celle de champ magnétique. La construction du dispositif antichoc 10 est entièrement similaire, et est dimensionnée en fonction des champs électrostatiques permanents établis entre le composant 1 et les masses polaires 4 et 6.

Dans cette version, le dispositif antichoc 10 concerne la protection d'un composant horloger 1 en matériau au moins partiellement conducteur ou au moins partiellement électrisé à une première extrémité 2 et à une deuxième extrémité 3. Selon l'invention, ce dispositif antichoc 10 comporte, de part et d'autre desdites première 2 et deuxième 3 extrémités, à une distance d'entrefer supérieure, de la valeur d'un jeu fonctionnel déterminé J, à l'entraxe entre la première extrémité 2 et la deuxième extrémité 3, une première surface 5 d'une première masse polaire 4 et une deuxième surface 7 d'une deuxième masse polaire 6, lesquelles masses polaires 4 ; 6 sont agencées pour, ou bien être attirée chacune par un champ électrostatique émis par une des première extrémité 2 ou deuxième extrémité 3 du composant 1, ou bien pour générer chacune un champ électrostatique attirant une des première extrémité 2 ou deuxième extrémité 3 du composant 1, ces champs électrostatiques étant d'intensité différente au niveau de la première extrémité 2 et de la deuxième extrémité 3, de façon à ce que les forces d'attraction électrostatiques s'exerçant sur le composant 1 à ses deux extrémités 2, 3 soient d'intensité différente, de façon à attirer le composant 1 par une de ses deux extrémités, en contact direct ou indirect sur une seule des surfaces 5, 7 des masses polaires 4 , 6. La première masse polaire 4 et la deuxième masse polaire 6 sont chacune mobile dans une chambre entre deux butées 41, 42 respectivement 43, 44.

En somme, dans ce mode faisant appel à des forces et couples électrostatiques, il est possible d'utiliser un matériau conducteur, soit pour le composant 1 si les masses polaires 4 et 6 sont électrisées et chargées avec une énergie suffisante, soit pour les masses polaires 4 et 6 si c'est le composant 1 qui est électrisé et chargé, ce matériau conducteur est polarisé par induction grâce aux pièces qui sont chargées de manière permanente. Une variante similaire est obtenue avec l'utilisation d'un diélectrique, isolant ou semi-conducteur, à la place d'un conducteur, la polarisation est alors limitée à la surface du diélectrique, et la force et le couple d'attraction sont inférieurs à ceux développés quand le matériau est conducteur, mais permettent encore cette utilisation dans le cas d'une montre.

Il est encore possible, dans un autre mode de réalisation, de cumuler l'action de forces et couples électrostatiques et de forces et couples magnétiques.

Les figures 4 et 5 illustrent un mode avantageux de réalisation, comportant un ensemble amortisseur, en raison de sa grande compacité, et de son épaisseur totale faible.

La surface d'appui 18A est un secteur sphérique concave poli réalisé dans une pierre 18. Celle-ci est plaquée sur un aimant permanent 4, lequel développe un champ magnétique rémanent supérieur à 1 Tesla. A l'opposé de la pierre 18 par rapport à l'aimant 4 est disposée une pierre d'appui 43 comportant un profil convexe poli. La pierre 18, l'aimant 4 et la pierre d'appui 43, sont insérés ensemble dans un chaton 40, réalisé par exemple en cupro-beryllium. De préférence la pierre 19 et la pierre d'appui 46 sont montées dans le chaton 40 avec un serrage ou un collage, ou un moyen de maitine, garantissant une tenue supérieure à 1 N. Ce chaton 40 coulisse librement dans un bloc 41, lequel comporte une ouverture 34 pour le passage de la première extrémité 2 du composant 1, ici constitué par un ensemble balancier-spiral. Ce bloc 41 comporte, au voisinage de cette ouverture 34, un antichoc radial ou un amortisseur radial 32, constitué notamment par une portée de révolution autour de l'axe D.

L'ensemble est assemblé de façon à ce que la première extrémité 2 du composant 1 soit mobile en appui dans la cuvette convexe 18A, et à ce que la pierre d'appui 43 présente son secteur convexe à l'autre extrémité. Ce bloc extérieur 41 fait fonction de butée lors de chocs sur le composant 1.

De préférence, la première extrémité 2 du composant ou du balancier 1, comporte une courbure, qui est inférieure à celle de la calotte concave de la pierre 18, afin d'assurer le contact sur un seul pont. La courbure concave 18A de la pierre 18 permet de diminuer la distance d'entrefer entre la masse polaire 6 et la première extrémité 2 du composant 1, et constitue aussi un réservoir pour l'huile.

Du côté de la deuxième extrémité 3 du composant 1, un assemblage similaire est installé. La surface d'appui 19A est un secteur sphérique concave poli réalisé dans une pierre 19. Celle-ci est plaquée sur un aimant permanent 6, lequel développe un champ magnétique rémanent supérieur à 1 Tesla. A l'opposé de la pierre 19 par rapport à l'aimant 4 est disposée une pierre d'appui 46 comportant un profil convexe poli. La pierre 19, l'aimant 6 et la pierre d'appui 46, sont insérés ensemble dans un chaton 44, réalisé par exemple en cupro-beryllium. Ce chaton 44 coulisse librement dans un bloc 45, lequel comporte une ouverture 35 pour le passage de la deuxième extrémité 3 du composant 1. Ce bloc 45 comporte, au voisinage de cette ouverture 35, un antichoc radial ou un amortisseur radial 33, constitué notamment par une portée de révolution autour de l'axe D. L'ensemble est assemblé de façon à ce que la deuxième extrémité 3 du composant 1 soit mobile en appui dans la cuvette convexe 19A, et à ce que la pierre d'appui 46 présente son secteur convexe à l'autre extrémité. La figure 4 illustre ce montage d'extrémité du côté de la deuxième extrémité 3, qui est amorti par un amortisseur constitué par un bras élastique 50 pare-chute. Ce bras élastique 50, tel que visible sur la figure 5, est fixé sur une platine 30 ou sur un pont 31, il comporte une extrémité libre, qui vient en appui sur la calotte convexe de la pierre d'appui 46, par au moins une surface de contact, et, dans cette exemple préféré par trois zones de contact 51, 52, 53 disposées en triangle. L'effort est donc parfaitement réparti, et le maintien axial de l'ensemble porteur de la deuxième masse polaire 6 est assuré. Un tel bras élastique pare-chute est de préférence monté avec une précontrainte de l'ordre de 0,5 N.

On comprend que le même assemblage peut être implanté, de façon symétrique, en appui sur la pierre d'appui 43, au voisinage de la première extrémité 2 du composant 1.

Les aimants 4 et 6 sont de préférence des aimants permanents Nd-Fe-B, par exemple de type « Vacodym® » de « Vacuumschmelze GmbH ».

L'invention concerne encore un pivot magnétique 100 magnétique ou/et électrostatique comportant un composant horloger 1, en matériau au moins partiellement perméable magnétiquement ou au moins partiellement magnétique, à une première extrémité 2 et à une deuxième extrémité 3, ou respectivement au moins partiellement conducteur ou au moins partiellement électrisé à une première extrémité 2 et à une deuxième extrémité 3, et comportant un tel dispositif antichoc 10.

De préférence, ce pivot 100 magnétique ou/et électrostatique comporte des moyens d'accès pour l'insertion du composant 1 dans l'entrefer, ou bien est réalisé démontable en plusieurs parties comportant des moyens de coopération entre eux ou/et avec un pont 31 ou/et une platine 30 pour permettre le montage du composant 1 en appui par sa première extrémité 2 sur une première partie comportant la première surface 5 et la première masse 4, préalablement au montage d'une deuxième partie comportant la deuxième surface 7 et la deuxième masse 6.

Avantageusement, un pivot 100 magnétique ou/et électrostatique tel que représenté sur la figure 1 comporte un composant 1 lequel présente une partie fuselée, de révolution autour de la direction axiale D qui est linéaire, et de section dégressive depuis le centre de gravité du composant 1 vers la deuxième extrémité 3, de façon à améliorer le gradient de champ magnétique au voisinage de la deuxième surface 7 , et à faciliter le centrage de la deuxième extrémité 3 sur la direction axiale D.

Dans le cas où le composant 1 est animé d'un mouvement de pivotement autour de la direction axiale D, le pivot 100 magnétique ou/et électrostatique comporte avantageusement un composant 1 qui est équilibré dynamiquement, pour sa vitesse de pivotement maximale, autour d'un axe longitudinal joignant la première extrémité 2 et la deuxième extrémité 3.

De préférence, la première extrémité 2 du composant 1 est agencée avec une surface de contact ponctuelle avec la première surface 5, la surface de contact ponctuelle étant localement sphérique ou conique.

Avantageusement, la première surface 5 comporte une surface de réception agencée pour coopérer avec la première extrémité 2, la surface de réception étant creuse et localement sphérique ou conique.

Dans une application préférée à un oscillateur, le composant 1 est un balancier dont l'axe de pivotement est confondu avec la direction axiale D.

On comprend qu'un tel pivot 100 magnétique ou/et électrostatique équipé d'un tel dispositif antichoc 10 peut alors adopter différentes configurations :
- il comporte un composant 1 comportant une partie sensiblement arbrée en matériau perméable magnétiquement, ou respectivement conducteur, et la première masse 4 et la deuxième masse 6 sont chacune en matériau magnétique, ou respectivement en matériau au moins partiellement électrisé;
- il comporte un composant 1 comportant une partie sensiblement arbrée en matériau magnétique, ou respectivement en matériau au moins partiellement électrisé, et la première masse 4 et la deuxième masse 6 sont chacune en matériau perméable magnétiquement ou respectivement conducteur;
- il comporte un composant 1 comportant une partie sensiblement arbrée en matériau magnétique, ou respectivement en matériau au moins partiellement électrisé, et la première masse 4 et la deuxième masse 6 sont chacune en matériau magnétique, ou respectivement en matériau au moins partiellement électrisé.

Naturellement il est possible de créer une configuration avec des champs de nature différente au deux extrémités du composant 1, magnétique à une extrémité, électrostatique à l'autre.

L'invention concerne encore un mouvement d'horlogerie 1000 comportant au moins un tel dispositif antichoc 10, ou/et au moins un tel pivot 100 magnétique ou/et électrostatique.

L'invention concerne encore une pièce d'horlogerie comportant au moins un tel mouvement d'horlogerie 1000, ou/et au moins un tel dispositif antichoc 10, ou/et au moins un tel pivot 100 magnétique ou/et électrostatique.

## Revendications

1. Pivot (100) magnétique ou/et électrostatique comportant un composant horloger (1), ledit composant horloger (1) étant en matériau soit au moins partiellement perméable magnétiquement soit au moins partiellement magnétique, ou/et en matériau soit au moins partiellement conducteur soit au moins partiellement électrisé, ledit composant (1) comportant une première extrémité (2) et une deuxième extrémité (3), et étant en matériau soit au moins partiellement perméable magnétiquement soit au moins partiellement magnétique à ladite première extrémité (2) et à ladite deuxième extrémité (3), ou respectivement soit au moins partiellement conducteur soit au moins partiellement électrisé à ladite première extrémité (2) et à ladite deuxième extrémité (3), ledit pivot (100) comportant, pour la protection dudit composant (1), un dispositif antichoc (10) lequel comporte une chambre (1A) dans laquelle ledit composant (1) est monté en pivot entre ladite première extrémité (2) et ladite deuxième extrémité (3), **caractérisé en ce que** ledit dispositif antichoc (10) comporte, de part et d'autre desdites première (2) et deuxième (3) extrémités, d'une part des moyens d'attraction de ladite première extrémité (2) pour le maintien de ladite première extrémité (2) en appui sur une première masse polaire (4), et d'autre part, au voisinage d'une deuxième masse polaire (6), des moyens d'attraction de ladite deuxième extrémité (3) vers ladite deuxième masse polaire (6), et **en ce que** lesdits moyens d'attraction de ladite première extrémité (2) d'une part, et lesdits moyens d'attraction de ladite deuxième extrémité (3) d'autre part, sont mobiles le long d'une direction axiale (D) entre des butées, et encore **caractérisé en ce que** ladite première masse polaire (4) et ladite deuxième masse polaire (6) sont distinctes dudit composant (1), et sont chacune située en périphérie ou à proximité de ladite chambre (1A), et sont chacune en matériau soit au moins partiellement magnétique soit au moins partiellement perméable magnétiquement, ou/et respectivement en matériau soit au moins partiellement électrisé soit au moins partiellement conducteur, et encore **caractérisé en ce que** ledit composant (1) est monté libre dans ladite chambre (1A) entre lesdites masses polaires (4 ; 6) et de façon à prendre appui sur une surface d'appui à proximité de l'une seule desdites masses polaires (4 ; 6).

2. Pivot (100) selon la revendication 1, **caractérisé en ce que** ledit dispositif antichoc (10) comporte des moyens d'amortissement du mouvement d'au moins une ou de chacune desdites masses polaires (4 ; 6) ou/et des moyens de rappel élastique d'au moins une ou de chacune desdites masses polaires (4 ; 6), lesdits moyens d'amortissement ou/et lesdits moyens de rappel élastique étant agencés pour absorber l'énergie communiquée aux dites masses polaires (4 ; 6) lors d'un choc, et pour ramener après ce dit choc au moins une ou chacune desdites masses polaires (4 ; 6) dans une position d'équilibre stable qu'elle occupait préalablement audit choc.

3. Pivot (100) selon la revendication 1 ou 2, **caractérisé en ce que** au moins ladite première masse (4) ou ladite deuxième masse (6) comporte des moyens de guidage (14 ; 16) agencés pour coopérer, sous une forte accélération imprimée audit composant (1) lors d'un choc, en glissement le long d'une direction axiale (D), avec des moyens de guidage complémentaire fixes (15 ; 17) que comporte ledit dispositif (10).

4. Pivot (100) selon l'une des revendications 1 à 3, **caractérisé en ce que** ledit dispositif antichoc (10) comporte des moyens d'amortissement du mouvement d'au moins une ou de chacune desdites masses polaires (4 ; 6) agencés pour absorber l'énergie communiquée aux dites masses polaires (4 ; 6) lors d'un choc, et pour ramener après ce dit choc au moins une ou chacune desdites masses polaires (4 ; 6) dans une position d'équilibre stable qu'elle occupait préalablement audit choc, et que lesdits moyens d'amortissement, ou bien sont de type frottement visqueux, ou bien comportent un fluide compressible entre ladite masse polaire (4 ; 6) concernée et une butée (42; 44) qui limite sa course à l'opposé dudit composant (1), ou bien comportent un amortisseur déformable à mémoire de forme (23, 24) agencé pour dissiper l'énergie cinétique d'un choc, et pour revenir à sa forme initiale après un choc.

5. Pivot (100) selon la revendication 4, **caractérisé en ce que** lesdits moyens d'amortissement sont de type frottement visqueux.

6. Pivot (100) selon la revendication 4, **caractérisé en ce que** lesdits moyens d'amortissement comportent un fluide compressible entre ladite masse polaire (4 ; 6) concernée et une butée (42 ; 44) qui limite sa course à l'opposé dudit composant (1).

7. Pivot (100) selon la revendication 4, **caractérisé en ce que** lesdits moyens d'amortissement comportent un amortisseur déformable à mémoire de forme (23, 24) agencé pour dissiper l'énergie cinétique d'un choc, et pour revenir à sa forme initiale après un choc.

8. Pivot (100) selon la revendication 7, **caractérisé en ce que** ledit amortisseur déformable à mémoire de forme (23, 24) est constitué par un bras élastique (50), fixé sur une platine (30) ou sur un pont (31), et qui comporte une extrémité libre, qui vient en appui sur une calotte convexe d'une pierre d'appui (46), sur au moins une surface de contact.

9. Pivot (100) selon la revendication 7 ou 8, **caractérisé en ce que** lesdits moyens d'amortissement du mouvement comportent un bloc (41 ; 45) dans lequel coulisse librement un chaton (40 ; 44) qui maintiennent ensemble une pierre (18 ; 19) comportant une surface concave d'appui (18A ; 19A) de ladite première ou deuxième extrémité (2 ; 3) dudit mobile (1), ladite pierre (18 ; 19) prenant appui sur une dite masse polaire (4 ; 6), laquelle elle-même en appui sur une pierre d'appui (43 ; 46) apte à coopérer avec un dit amortisseur déformable à mémoire de forme (23, 24).

10. Pivot (100) selon l'une des revendications 1 à 9, **caractérisée en ce que** ledit composant horloger (1) est en matériau au moins partiellement perméable magnétiquement ou au moins partiellement magnétique à ladite première extrémité (2) et à ladite deuxième extrémité (3), et **en ce que** ledit dispositif antichoc (10) comporte, de part et d'autre desdites première (2) et deuxième (3) extrémités, à une distance d'entrefer supérieure, de la valeur d'un jeu fonctionnel déterminé (J), à l'entraxe entre ladite première extrémité (2) et ladite deuxième extrémité (3), une première surface (5) de ladite première masse polaire (4) et une deuxième surface (7) de ladite deuxième masse polaire (6), lesquelles dites masses polaires (4; 6) sont agencées pour, ou bien être attirée chacune par un champ magnétique émis par une desdites première extrémité (2) ou deuxième extrémité (3) dudit composant (1), ou bien pour générer chacune un champ magnétique attirant une desdites première extrémité (2) ou deuxième extrémité (3) dudit composant (1), lesdits champs magnétiques étant d'intensité différente au niveau de ladite première extrémité (2) et de ladite deuxième extrémité (3), de façon à ce que les forces d'attraction magnétiques s'exerçant sur ledit composant (1) à ses deux dites extrémités (2 ; 3) soient d'intensité différente, de façon à attirer ledit composant (1) par une de ses deux dites extrémités, en contact direct ou indirect sur une seule desdites surfaces (5 ; 7) desdites masses polaires (4 ; 6), et **en ce que** ladite première masse polaire (4) et ladite deuxième masse polaire (6) sont chacune mobile dans une chambre entre deux butées (41, 42 ; 43, 44).

11. Pivot (100) selon la revendication 10, **caractérisé en ce que** ledit dispositif antichoc (10) comporte des moyens de blindage (20) agencés pour interdire l'action de tout champ magnétique à composante radiale par rapport à ladite direction axiale (D), au voisinage desdites première (5) et deuxième (7) surfaces de contact.

12. Pivot (100) selon la revendication 11, **caractérisé en ce que** lesdits moyens de blindage (20) comportent au moins une partie tubulaire (21 ; 22) axée sur ladite direction axiale (D) et entourant ladite première masse (4) et ladite deuxième masse (6), et au moins ladite deuxième extrémité (3) dudit composant (1).

13. Pivot (100) selon l'une des revendications 10 à 12, **caractérisé en ce que** ledit pivot (100) comporte un dit composant (1) comportant une partie sensiblement arbrée en matériau perméable magnétiquement, et **en ce que** ladite première masse (4) et ladite deuxième masse (6) sont chacune en matériau magnétique.

14. Pivot (100) selon l'une des revendications 10 à 12, **caractérisé en ce que** ledit pivot (100) comporte un dit composant (1) comportant une partie sensiblement arbrée en matériau magnétique, et **en ce que** ladite première masse (4) et ladite deuxième masse (6) sont chacune en matériau perméable magnétiquement.

15. Pivot (100) selon l'une des revendications 10 à 12, **caractérisé en ce que** ledit pivot (100) comporte un dit composant (1) comportant une partie sensiblement arbrée en matériau magnétique, et **en ce que** ladite première masse (4) et ladite deuxième masse (6) sont chacune en matériau magnétique.

16. Pivot (100) selon l'une des revendications 1 à 9, **caractérisée en ce que** ledit composant horloger (1) est en matériau au moins partiellement conducteur ou au moins partiellement électrisé à une première extrémité (2) et à une deuxième extrémité (3), **caractérisé en ce que** ledit dispositif antichoc (10) comporte de part et d'autre desdites première (2) et deuxième (3) extrémités, à une distance d'entrefer supérieure, de la valeur d'un jeu fonctionnel déterminé (J), à l'entraxe entre ladite première extrémité (2) et ladite deuxième extrémité (3), une première surface (5) de ladite première masse polaire (4) et une deuxième surface (7) de ladite deuxième masse polaire (6), lesquelles dites masses polaires (4; 6) sont agencées pour, ou bien être attirée chacune par un champ électrostatique émis par une desdites première extrémité (2) ou deuxième extrémité (3) dudit composant (1), ou bien pour générer chacune un champ électrostatique attirant une desdites première extrémité (2) ou deuxième extrémité (3) dudit composant (1), lesdits champs électrostatiques étant d'intensité différente au niveau de ladite première extrémité (2) et de ladite deuxième extrémité (3), de façon à ce que les forces d'attraction électrostatiques s'exerçant sur ledit composant (1) à ses deux dites extrémités (2 ; 3) soient d'intensité différente, de façon à attirer ledit composant (1) par une de ses deux dites extrémités, en contact direct ou indirect sur une seule desdites surfaces (5 ; 7) desdites masses polaires (4 ; 6), et **en ce que** ladite première masse polaire (4) et ladite deuxième masse polaire (6) sont chacune mobile dans une chambre entre deux butées (41, 42 ; 43, 44).

17. Pivot (100) selon la revendication 16, **caractérisé en ce que** ledit pivot (100) comporte un dit composant (1) comportant une partie sensiblement arbrée en matériau conducteur, et **en ce que** ladite première masse (4) et ladite deuxième masse (6) sont chacune en matériau au moins partiellement électrisé.

18. Pivot (100) selon la revendication 16, **caractérisé en ce que** ledit pivot (100) comporte un dit composant (1) comportant une partie sensiblement arbrée en matériau au moins partiellement électrisé, et **en ce que** ladite première masse (4) et ladite deuxième masse (6) sont chacune en matériau conducteur.

19. Pivot (100) selon la revendication 16, **caractérisé en ce que** ledit pivot (100) comporte un dit composant (1) comportant une partie sensiblement arbrée en matériau au moins partiellement électrisé, et **en ce que** ladite première masse (4) et ladite deuxième masse (6) sont chacune en matériau au moins partiellement électrisé.

20. Mouvement d'horlogerie (1000) comportant au moins un pivot (100) selon l'une des revendications 1 à 19.

21. Pièce d'horlogerie comportant au moins un mouvement d'horlogerie (1000) selon la revendication 20, ou/et au moins un pivot (100) selon l'une des revendications 1 à 19.

## Patentansprüche

1. Magnetisches und/oder elektrostatisches Drehgelenk (100), das eine Uhrenkomponente (1) enthält, wobei die Uhrenkomponente (1) aus einem entweder wenigstens teilweise magnetisch permeablen oder aus einem wenigstens teilweise magnetischen Material und/oder aus einem entweder wenigstens teilweise leitenden oder wenigstens teilweise elektrisch geladenen Material besteht, wobei die Komponente (1) ein erstes Ende (2) und ein zweites Ende (3) aufweist und an dem ersten Ende (2) und an dem zweiten Ende (3) aus einem wenigstens teilweise magnetisch permeablen oder wenigstens teilweise magnetischen Material besteht oder an dem ersten Ende (2) und an dem zweiten Ende (3) aus einem wenigstens teilweise leitenden oder wenigstens teilweise elektrisch geladenen Material besteht, wobei das Drehgelenk (100) für den Schutz der Komponente (1) eine Stoßverhinderungsvorrichtung (10) umfasst, die eine Kammer (1A) aufweist, in der die Komponente (1) schwenkbar zwischen dem ersten Ende (2) und dem zweiten Ende (3) montiert ist, **dadurch gekennzeichnet, dass** die Stoßverhinderungsvorrichtung (10) beiderseits des ersten (2) und des zweiten (3) Endes einerseits Mittel zum Anziehen des ersten Endes (2), um das erste Ende (2) abgestützt an einer ersten polaren Masse (4) zu halten, und andererseits in der Nähe einer zweiten polaren Masse (6) Mittel zum Anziehen des zweiten Endes (3) zu der zweiten polaren Masse (6) umfasst und dass die Mittel zum Anziehen des ersten Endes (2) einerseits und die Mittel zum Anziehen des zweiten Endes (3) andererseits längs einer axialen Richtung (D) zwischen Anschlägen beweglich sind, und außerdem **dadurch gekennzeichnet, dass** die erste polare Masse (4) und die zweite polare Masse (6) von der Komponente (1) verschieden sind und sich jeweils am Umfang oder in einer Umgebung der Kammer (1A) befinden und jeweils aus einem entweder wenigstens teilweise magnetischen oder wenigstens teilweise magnetisch permeablen Material und/oder aus einem wenigstens teilweise elektrisch geladenen oder wenigstens teilweise leitenden Material sind, und weiterhin **dadurch gekennzeichnet, dass** die Komponente (1) in der Kammer (1A) zwischen den polaren Massen (4; 6) frei und in der Weise montiert ist, dass sie sich an einer Abstützoberfläche in der Umgebung einer einzigen der polaren Massen (4; 6) abstützen kann.

2. Drehgelenk (100) nach Anspruch 1, **dadurch gekennzeichnet, dass** die Stoßverhinderungsvorrichtung (10) Mittel zum Dämpfen der Bewegung mittels einer oder jeder der polaren Massen (4; 6) und/oder Mittel zum elastischen Rückstellen wenigstens einer oder jeder der polaren Massen (4; 6) umfasst, wobei die Dämpfungsmittel und/oder die elastischen Rückstellmittel dafür ausgelegt sind, die Energie, die an die polaren Massen (4; 6) bei einem Stoß übertragen wird, zu absorbieren und wenigstens eine oder jede der polaren Massen (4; 6) nach diesem Stoß in eine stabile Gleichgewichtsposition, die sie vor dem Stoß eingenommen hatte, zurückzustellen.

3. Drehgelenk (100) nach Anspruch 1 oder 2, **dadurch gekennzeichnet, dass** wenigstens die erste Masse (4) oder die zweite Masse (6) Führungsmittel (14; 16) umfasst, die dafür ausgelegt sind, unter einer starken Beschleunigung, mit der die Komponente (1) bei einem Stoß beaufschlagt wird, durch Gleiten längs einer axialen Richtung (D) mit festen komplementären Führungsmitteln (15; 17) zusammenzuwirken, die die Vorrichtung (10) aufweist.

4. Drehgelenk (100) nach einem der Ansprüche 1 bis 3, **dadurch gekennzeichnet, dass** die Stoßverhinderungsvorrichtung (10) Mittel zum Dämpfen der Bewegung wenigstens einer oder jeder der polaren Massen (4, 6) umfasst, die dafür ausgelegt sind, die Energie, die an die polaren Massen (4; 6) während eines Stoßes übertragen wird, zu absorbieren und wenigstens eine oder jede der polaren Massen (4; 6) nach diesem Stoß in eine stabile Gleichgewichtsposition, die sie vor dem Stoß eingenommen hatte, zurückzustellen, und dass die Dämpfungsmittel entweder vom viskosen Reibungstyp sind oder ein komprimierbares Fluid zwischen der betreffenden polaren Masse (4; 6) und einem Anschlag (42; 44), der ihren Lauf gegenüber der Komponente (1) begrenzt, umfassen oder einen verformbaren Dämpfer mit Formerinnerung (23, 24) umfassen, der dafür ausgelegt ist, die kinetische Energie eines Stoßes abzuführen und nach einem Stoß in seine anfängliche Form zurückzukehren.

5. Drehgelenk (100) nach Anspruch 4, **dadurch gekennzeichnet, dass** die Dämpfungsmittel vom viskosen Reibungstyp sind.

6. Drehgelenk (100) nach Anspruch 4, **dadurch gekennzeichnet, dass** die Dämpfungsmittel zwischen der betreffenden polaren Masse (4; 6) und einem Anschlag (42; 44), der ihren Lauf entgegen der Komponente (1) begrenzt, ein komprimierbares Fluid umfassen.

7. Drehgelenk (100) nach Anspruch 4, **dadurch gekennzeichnet, dass** die Dämpfungsmittel einen verformbaren Dämpfer mit Formerinnerung (23, 24) umfassen, der dafür ausgelegt ist, die kinetische Energie eines Stoßes abzuführen und nach einem Stoß seine ursprüngliche Form wieder anzunehmen.

8. Drehgelenk (100) nach Anspruch 7, **dadurch gekennzeichnet, dass** der verformbare Dämpfer mit Formerinnerung (23, 24) durch einen elastischen Arm (50) gebildet ist, der an einer Platine (30) oder an einer Brücke (31) befestigt ist und ein freies Ende aufweist, das sich an einer konvexen Kappe eines Abstützsteins (46) an wenigstens einer Kontaktoberfläche abstützt.

9. Drehgelenk (100) nach Anspruch 7 oder 8, **dadurch gekennzeichnet, dass** die Bewegungsdämpfungsmittel einen Block (41; 45) umfassen, in dem eine Steinlagerung (40; 44) frei gleitet, die gemeinsam einen Stein (18; 19) halten, der eine konkave Abstützoberfläche (18A, 19A) für das erste oder das zweite Ende (2; 3) des beweglichen Elements (1) aufweist, wobei sich der Stein (18; 19) an einer polaren Masse (4; 6) abstützt, die sich ihrerseits an einem Abstützstein (43; 46) abstützt, der mit einem verformbaren Dämpfer mit Formerinnerung (23, 24) zusammenwirken kann.

10. Drehgelenk (100) nach einem der Ansprüche 1 bis 9, **dadurch gekennzeichnet, dass** die Uhrenkomponente (1) an dem ersten Ende (2) und an dem zweiten Ende (3) aus einem wenigstens teilweise magnetisch permeablen oder wenigstens teilweise magnetischen Material besteht und dass die Stoßverhinderungsvorrichtung (10) beiderseits des ersten (2) und des zweiten (3) Endes in einem oberen Luftspaltabstand mit dem Wert eines bestimmten funktionalen Spiels (J) im Mittenabstand zwischen dem ersten Ende (2) und dem zweiten Ende (3) eine erste Oberfläche (5) der ersten polaren Masse (4) und eine zweite Oberfläche (7) der zweiten polaren Masse (6) aufweist, wobei die polaren Massen (4; 6) dafür ausgelegt sind, entweder jeweils von einem Magnetfeld, das durch das erste Ende (2) oder das zweite Ende (3) der Komponente (1) angelegt wird, angezogen zu werden oder um jeweils ein Magnetfeld zu erzeugen, das das erste Ende (2) oder das zweite Ende (3) der Komponente (1) anzieht, wobei die Magnetfelder auf Höhe des ersten Endes (2) und des zweiten Endes (3) eine unterschiedliche Stärke haben, derart, dass die magnetischen Anziehungskräfte, die auf die Komponente (1) an ihren beiden Enden (2; 3) wirken, eine unterschiedliche Stärke haben, derart, dass die Komponente (1) durch eines ihrer zwei Enden in direktem oder indirektem Kontakt an einer einzigen der Oberflächen (5; 7) der polaren Massen (4; 6) angezogen wird, und dass die erste polare Masse (4) und die zweite polare Masse (6) jeweils in einer Kammer zwischen zwei Anschlägen (41, 42; 43, 44) beweglich sind.

11. Drehgelenk (100) nach Anspruch 10, **dadurch gekennzeichnet, dass** die Stoßverhinderungsvorrichtung (10) Abschirmungsmittel (20) umfasst, die dafür ausgelegt sind, die Wirkung jedes Magnetfeldes mit radialer Komponente in Bezug auf die axiale Richtung (D) in der Nähe der ersten (5) und der zweiten (7) Kontaktoberfläche zu verhindern.

12. Drehgelenk (100) nach Anspruch 11, **dadurch gekennzeichnet, dass** die Abschirmungsmittel (20) wenigstens einen rohrförmigen Teil (21; 22) umfassen, dessen Mittelachse mit der axialen Richtung (D) zusammenfällt und der die erste Masse (4) und die zweite Masse (6) und wenigstens das zweite Ende (3) der Komponente (1) umgibt.

13. Drehgelenk (100) nach einem der Ansprüche 10 bis 12, **dadurch gekennzeichnet, dass** das Drehgelenk (100) eine solche Komponente (1) umfasst, die einen im Wesentlichen wellenartigen Teil aus einem magnetisch permeablen Material aufweist, und dass die erste Masse (4) und die zweite Masse (6) jeweils aus einem magnetischen Material bestehen.

14. Drehgelenk (100) nach einem der Ansprüche 10 bis 12, **dadurch gekennzeichnet, dass** das Drehgelenk (100) eine solche Komponente (1) umfasst, die einen im Wesentlichen wellenartigen Teil aus einem magnetischen Material aufweist, und dass die erste Masse (4) und die zweite Masse (5) jeweils aus einem magnetisch permeablen Material bestehen.

15. Drehgelenk (100) nach einem der Ansprüche 10 bis 12, **dadurch gekennzeichnet, dass** das Drehgelenk (100) eine solche Komponente (1) umfasst, die einen im Wesentlichen wellenartigen Teil aus magnetischem Material aufweist, und dass die erste Masse (4) und die zweite Masse (6) jeweils aus einem magnetischen Material bestehen.

16. Drehgelenk (100) nach einem der Ansprüche 1 bis 9, **dadurch gekennzeichnet, dass** die Uhrenkomponente (1) an einem ersten Ende (2) und an einem zweiten Ende (3) aus einem wenigstens teilweise leitenden oder wenigstens teilweise elektrisch geladenen Material besteht, **dadurch gekennzeichnet, dass** die Stoßverhinderungsvorrichtung (10) beiderseits des ersten (2) und des zweiten (3) Endes in einem oberen Luftspaltabstand mit dem Wert eines bestimmten funktionalen Spiels (J) im Mittenabstand zwischen dem ersten Ende (2) und dem zweiten Ende (3) eine erste Oberfläche (5) der ersten polaren Masse (4) und eine zweite Oberfläche (7) der zweiten polaren Masse (6) aufweist, wobei die polaren Massen (4; 6) dafür ausgelegt sind, um entweder jeweils durch ein elektrostatisches Feld, das durch das erste Ende (2) oder das zweite Ende (3) der Komponente (1) angelegt wird, angezogen zu werden oder um jeweils ein elektrostatisches Feld zu erzeugen, das das erste Ende (2) oder das zweite Ende (3) der Komponente (1) anzieht, wobei die elektrostatischen Felder auf Höhe des ersten Endes (2) und des zweiten Endes (3) eine unterschiedliche Stärke haben, derart, dass die elektrostatischen Anziehungskräfte auf die Komponente (1) an ihren beiden Enden (2; 3) mit unterschiedlicher Stärke wirken, derart, dass die Komponente (1) durch eines ihrer zwei Enden in direktem oder indirektem Kontakt an einer einzigen der Oberflächen (5; 7) der polaren Massen (4; 6) angezogen wird und dass die erste polare Masse (4) und die zweite polare Masse (6) jeweils in einer Kammer zwischen zwei Anschlägen (41, 42; 43, 44) beweglich sind.

17. Drehgelenk (100) nach Anspruch 16, **dadurch gekennzeichnet, dass** das Drehgelenk (100) eine solche Komponente (1) umfasst, die einen im Wesentlichen wellenartigen Teil aus leitendem Material aufweist, und dass die erste Masse (4) und die zweite Masse (6) jeweils aus einem wenigstens teilweise elektrisch geladenen Material bestehen.

18. Drehgelenk (100) nach Anspruch 16, **dadurch gekennzeichnet, dass** das Drehgelenk (100) eine solche Komponente (1) umfasst, die einen im Wesentlichen wellenartigen Teil aus einem wenigstens teilweise elektrisch geladenen Teil aufweist, und dass die erste Masse (4) und die zweite Masse (6) jeweils aus einem leitenden Material bestehen.

19. Drehgelenk (100) nach Anspruch 16, **dadurch gekennzeichnet, dass** das Drehgelenk (100) eine solche Komponente (1) umfasst, die einen im Wesentlichen wellenartigen Teil aus einem wenigstens teilweise elektrisch geladenen Material aufweist, und dass die erste Masse (4) und die zweite Masse (6) jeweils aus einem wenigstens teilweise elektrisch geladenen Material bestehen.

20. Uhrwerk (1000), das wenigstens ein Drehgelenk (100) nach einem der Ansprüche 1 bis 19 umfasst.

21. Zeitmessgerät, das wenigstens ein Uhrwerk (1000) nach Anspruch 20 und/oder wenigstens ein Drehgelenk (100) nach einem der Ansprüche 1 bis 19 umfasst.

## Claims

1. Magnetic or/and electrostatic pivot (100) including a timepiece component (1), said timepiece component (1) being made of material that is, either at least partially magnetically permeable or at least partially magnetic, or/and of material that is either at least partially conductive or at least partially electrized, said component (1) including a first end (2) and a second end (3), and being made of a material that is either at least partially magnetically permeable or at least partially magnetic at said first end (2) and at said second end (3), or respectively either at least partially conductive or at least partially electrized at said first end (2) and at said second end (3), said pivot (100) including an anti-shock device (10) for the protection of said timepiece component (1), said anti-shock device (10) including a chamber (1A) in which or/and said component (1) is pivotally mounted between said first end (2) and said second end (3),**characterized in that** said anti-shock device (10) includes, on both sides of said first (2) and second (3) ends, on the one hand, means for attracting said first end (2) to keep said first end (2) abutting on a first pole piece (4), and on the other hand, in proximity to a second pole piece (6), means for attracting said second end (3) towards said second pole piece (6), and **in that** said means for attracting said first end (2) on the one hand, and said means for attracting said second end (3) on the other hand, can move along an axial direction (D) between stop members, and further **characterized in that** said first pole piece (4) and said second pole piece (6) are distinct from said component (1), and are each located on the periphery of or in proximity to said chamber (1A), and are each made of material that is either at least partially magnetic or at least partially magnetically permeable, or/and or/and respectively of material that is either at least partially electrized or at least partially conductive, and further **characterized in that** said component (1) is freely mounted inside said chamber (1A) between said pole pieces (4, 6), so as to rest on a support surface in proximity to only one of said pole pieces (4, 6).

2. Pivot (100) according to claim 1, **characterized in that** said anti-shock device (10) includes means for dampening the movement of at least one or of each of said pole pieces (4, 6), or/and elastic return means for elastically returning at least one or each of said pole pieces (4, 6), wherein said damping means or/and said elastic return means are arranged to absorb the energy transmitted to said pole pieces (4, 6) in the event of a shock, and, after said shock, to return at least one or each of said pole pieces (4, 6) to the position of stable equilibrium occupied thereby prior to said shock.

3. Pivot (100) according to claim 1 or 2, **characterized in that** at least said first pole piece (4) or said second pole piece (6) includes guide means (14; 16) arranged to cooperate, under a strong acceleration imparted to said component (1) in the event of a shock, by sliding along an axial direction (D), with complementary fixed guide means (15; 17) comprised in said device (10).

4. Pivot (100) according to any of the claims 1 to 3, **characterized in that** said anti-shock device (10) includes means for damping the movement of at least one or each of said pole pieces (4, 6), arranged to absorb the energy transmitted to said pole pieces (4, 6) in the event of a shock, and after said shock, to return at least one or each of said pole pieces (4, 6) to the position of stable equilibrium occupied thereby prior to said shock, and **in that** said damping means is of the viscous friction type, or said damping means includes a compressible fluid between said pole piece (4, 6) concerned and a stop member (42, 44) which limits the travel thereof to the opposite side to said component (1), or said damping means includes a deformable shape memory shock-absorber (23, 24), arranged to dissipate the kinetic energy from a shock and to return to the initial shape thereof after a shock.

5. Pivot (100) according to claim 4, **characterized in that** said damping means is of the viscous friction type.

6. Pivot (100) according to claim 4, **characterized in that** said damping means includes a compressible fluid between said pole piece (4, 6) concerned and a stop member (42, 44) which limits the travel thereof to the opposite side to said component (1).

7. Pivot (100) according to claim 4, **characterized in that** said damping means includes a deformable shape memory shock-absorber (23, 24), arranged to dissipate the kinetic energy from a shock and to return to the initial shape thereof after a shock.

8. Pivot (100) according to claim 7, **characterized in that** said deformable shape memory shock-absorber (23, 24) is formed by an elastic arm (50) fixed to a plate (30) or a bridge (31) and which includes a free end, which abuts on a convex calotte of a support jewel (46) on at least one contact surface.

9. Pivot (100) according to claim 7 or 8, **characterized in that** said movement damping means includes a block (41, 45) in which a setting (40, 44) slides freely, which together hold a jewel (18, 19) including a concave support surface (18A, 19A) of said first or second end (2, 3) of said component (1), said jewel (18, 19) resting on one said pole piece (4, 6), which in turn abuts on a support jewel (43, 46) capable of cooperating with one said deformable shape memory shock-absorber (23, 24).

10. Pivot (100) according to any of claims 1 to 9, **characterized in that** said timepiece component (1) is made of material that is at least partially magnetically permeable or at least partially magnetic at a first end (2) and at a second end (3), and **in that** said anti-shock device (10) includes, on both sides of said first (2) and second (3) ends, at a greater air-gap distance, by the value of a determined operational play (J), than the distance of centres between said first end (2) and said second end (3), a first surface (5) of a first pole piece (4) and a second surface (7) of a second pole piece (6), wherein said poles pieces (4, 6) are arranged either each to be attracted by a magnetic field transmitted by one of said first end (2) or second end (3) of said component (1), or each to generate a magnetic field attracting one of said first end (2) or second end (3) of said component (1), and wherein said magnetic fields have a different intensity at said first end (2) and said second end (3), such that the magnetic attraction forces being exerted on said component (1) at the two ends (2, 3) thereof are of different intensity, so as to attract said component (1) via one of the said two ends thereof, in direct or indirect contact onto only one of said surfaces (5, 7) of said pole pieces (4, 6), and **in that** said first pole piece (4) and said second pole piece (6) can each move inside a chamber between two stop members (41, 42; 43, 44).

11. Pivot (100) according to claim 10, **characterized in that** said anti-shock device (10) includes shielding means (20), arranged to prevent the action of any magnetic field with a radial component relative to said axial direction (D), in proximity to first (5) and second (7) contact surfaces.

12. Pivot (100) according to the claim 11, **characterized in that** said shielding means (20) includes at least one tubular part (21, 22), centred on said axial direction (D) and surrounding said first pole piece (4) and said second pole piece (6) and at least said second end (3) of said component (1).

13. Pivot (100) according to any of claims 10 to 12, **characterized in that** said pivot (100) includes a said component (1) including a substantially spindle-shaped part made of magnetically permeable material, and **in that** said first pole piece (4) and said second pole piece (6) are each made of magnetic material.

14. Pivot (100) according to any of claims 10 to 12, **characterized in that** said pivot (100) includes a said component (1) including a substantially spindle-shaped part made of magnetic material, and **in that** said first pole piece (4) and said second pole piece (6) are each made of magnetically permeable material.

15. Pivot (100) according to any of claims 10 to 12, **characterized in that** said pivot (100) includes a said component (1) including a substantially spindle-shaped part made of magnetic material, and **in that** said first pole piece (4) and said second pole piece (6) are each made of magnetic material.

16. Pivot (100) according to any of claims 1 to 9, **characterized in that** said timepiece component (1) is made of material that is at least partially conductive or at least partially electrized at a first end (2) and at a second end (3), **characterized in that** said anti-shock device (10) includes, on both sides of said first (2) and second (3) ends, at a greater air-gap distance, by the value of a determined operational play (J), than the distance of centres between said first end (2) and said second end (3), a first surface (5) of a first pole piece (4) and a second surface (7) of a second pole piece (6), wherein said poles pieces (4, 6) are arranged either each to be attracted by an electrostatic field transmitted by one of said first end (2) or second end (3) of said component (1), or each to generate an electrostatic field attracting one of said first end (2) or second end (3) of said component (1), and wherein said electrostatic fields have a different intensity at said first end (2) and said second end (3), such that the electrostatic attraction forces being exerted on said component (1) at the two ends (2, 3) thereof are of different intensity, so as to attract said component (1) via one of the said two ends thereof, in direct or indirect contact onto only one of said surfaces (5, 7) of said pole pieces (4, 6), and **in that** said first pole piece (4) and said second pole piece (6) can each move inside a chamber between two stop members (41, 42; 43, 44).

17. Pivot (100) according to claim 16, **characterized in that** said pivot (100) includes a said component (1) including a substantially spindle-shaped part made of conductive material, and **in that** said first pole piece (4) and said second pole piece (6) are each made of at least partially electrized material.

18. Pivot (100) according to claim 16, **characterized in that** said pivot (100) includes a said component (1) including a substantially spindle-shaped part made of at least partially electrized material, and **in that** said first pole piece (4) and said second pole piece (6) are each made of conductive material.

19. Pivot (100) according to claim 16, **characterized in that** said pivot (100) includes a said component (1) including a substantially spindle-shaped part made of at least partially electrized material, and **in that** said first pole piece (4) and said second pole piece (6) are each made of at least partially electrized material.

20. Timepiece movement (1000) including at least one pivot (100) according to any of claims 1 to 19.

21. Timepiece including at least one timepiece movement (1000) according to claim 20, or/and at least one pivot (100) according to any of claims 1 to 19.
